# FASCICULE DE BREVET EUROPEEN

(11) **EP 1 227 981 B1**
(45) Date de publication et mention de la délivrance du brevet: **17.03.2004**
(21) Numéro de dépôt: 00974615.7
(22) Date de dépôt: 31.10.2000
(51) Int. Cl.: B65B 55/02

(54) **INSTALLATION DE CONDITIONNEMENT ASEPTIQUE**
ANLAGE ZUM ASEPTISCHEN VERPACKEN
ASEPTIC PACKAGING INSTALLATION

(30) Priorité: 09.11.1999 FR 9914043
(43) Date de publication de la demande: 07.08.2002
(73) Titulaire: SERAC GROUP, 72400 La Ferté-Bernard (FR)
(72) Inventeur: DUMARGUE, Guy, F-72400 Cherre (FR); GOURLAOUEN, Xavier, F-72400 La Chapelle du Bois (FR)
(74) Mandataire: Fruchard, Guy
(86) Numéro de dépôt international: PCT/FR2000/003035
(87) Numéro de publication internationale: WO 2001/034477

(56) Documents cités:
- GB-A- 1 220 959
- US-A- 3 694 997

## Description

La présente invention concerne une installation de conditionnement aseptique.

On sait que pour assurer une conservation longue durée de denrées alimentaires sans soumettre celles-ci à des conditions particulière de réfrigération il est nécessaire que les denrées alimentaires soient conditionnées de façon aseptique c'est-à-dire sans introduction de germe dans le récipient pendant les différentes phases du conditionnement. Afin d'assurer un conditionnement aseptique on sait en particulier qu'il est nécessaire de soumettre la ligne de machines assurant le conditionnement à une ambiance stérile généralement obtenue en réalisant un flux d'air filtré s'écoulant verticalement sur la ligne de machines.

Les installations de conditionnement aseptique existantes comportent une cabine réalisant autour de la ligne de machines une enceinte de conditionnement présentant un degré d'asepsie élevé, la cabine étant elle-même disposée dans une seconde enceinte présentant un second degré d'asepsie moins élevé que le premier degré d'asepsie et dans laquelle est disposé le pupitre de commande de la ligne de machines. Afin d'assurer le degré d'asepsie requis un flux d'air filtré, par exemple de l'air en classe 10.000 est introduit par le plafond de l'enceinte de commande et s'écoule verticalement dans celle-ci selon un débit suffisant pour assurer une légère surpression de l'enceinte de commande par rapport à l'environnement extérieur. L'air de l'enceinte de commande est repris par un dispositif de filtration disposé dans le plafond de la cabine pour assurer dans celle-ci un flux d'air vertical d'un degré d'asepsie plus élevé que dans la salle de commande, par exemple un flux d'air en classe 100, le débit étant suffisant pour assurer une légère surpression de l'enceinte de conditionnement par rapport à l'enceinte de commande.

La structure de l'ensemble est relativement complexe et d'un coût élevé en raison des deux organes de filtration utilisés.

On connaît également du document GB-A-1 220 959 un dispositif de conditionnement aseptique comportant une enceinte de conditionnement stérile entourant la machine de conditionnement et reliée à un dispositif de filtration, et une enceinte de contrôle recevant les organes de commande à distance de la machine et possédant une paroi commune avec l'enceinte de conditionnement. Une porte est agencée sur la paroi commune pour permettre la communication entre les deux enceintes. L'enceinte de commande a une fonction de sas entre l'enceinte de conditionnement et l'extérieur. Ce sas n'est pas lui-même relié au dispositif de filtration de sorte que la pollution extérieure est susceptible de contaminer le sas, cette contamination risquant de se transmettre à l'enceinte de conditionnement lors de l'ouverture de la porte.

Selon l'invention, on propose une installation de conditionnement aseptique comprenant d'une part une enceinte de conditionnement renfermant une ligne de machines de conditionnement disposée sur un plancher formant une des parois de l'enceinte de conditionnement, un organe de filtration étant relié à l'enceinte de conditionnement pour y créer une surpression, et d'autre part une enceinte de commande ayant une paroi commune avec l'enceinte de conditionnement, cette paroi commune étant ajourée pour permettre l'établissement d'un flux d'air filtré depuis l'enceinte de conditionnement vers l'enceinte de commande.

Ainsi, tout en utilisant un seul dispositif de filtration, l'enceinte de commande est elle-même constamment maintenue en surpression par rapport à l'environnement extérieur, et on minimise donc le risque de pénétration de pollution dans l'enceinte de conditionnement.

Selon une version avantageuse de l'invention, l'installation comporte un circuit de recyclage d'air depuis l'enceinte de commande vers l'organe de filtration.

Ainsi on minimise l'encrassement du dispositif de filtrage de sorte que la maintenance de celui-ci peut être réduite.

Selon un autre aspect avantageux de l'invention, l'enceinte de conditionnement entoure l'enceinte de commande sur au moins deux côtés de celle-ci. On minimise ainsi l'encombrement au sol de l'installation de conditionnement tout en permettant un accès direct à la ligne de machine depuis l'enceinte de commande.

D'autres caractéristiques et avantages de l'invention apparaîtront à la lecture de la description qui suit d'un mode de réalisation préféré non limitatif de l'installation de conditionnement aseptique selon l'invention en référence aux figures ci-jointes parmi lesquelles:
- la figure 1 est une vue schématique de dessus d'une installation de conditionnement selon l'invention ;
- la figure 2 est une vue en coupe schématique selon la ligne II-II de la figure 1 ;

En référence aux figures l'installation de conditionnement selon l'invention comporte des parois verticales délimitant un contour externe rectangulaire généralement désigné en 1 et deux parois verticales 2 disposées en L à l'intérieur de l'enceinte externe et délimitant dans celle-ci une enceinte de commande 3 et une enceinte de conditionnement 4. Les parois externes 5 de l'enceinte de commande 3 s'étendent depuis le sol jusqu'au plafond. L'une d'elle est équipée d'une porte d'accès 6. L'enceinte de conditionnement 4 comporte un plancher en L 8 espacé du sol. Le plancher forme une paroi horizontale inférieure de l'enceinte de conditionnement.

Les parois externes 7 de l'enceinte de conditionnement 4 s'étendent depuis le plancher 8 jusqu'au plafond. Le plancher 8 ainsi que les parois 5 et 7 sont supportés par des montants 9.

Chacune des parois 2 comporte une partie basse 10 raccordée de façon étanche au plancher 8, une partie intermédiaire 11 comportant des ouvertures 12, et une partie supérieure comprenant des portes coulissantes transparentes 13.

Au voisinage de sa partie supérieure l'une des parois 5 comporte un orifice 14 associé à un dispositif d'extraction 15 relié par un conduit 16 à des organes de filtration 17 disposés dans le plafond de l'enceinte de conditionnement 4 à l'aplomb des machines.

De façon connue en soi l'installation de conditionnement comporte un convoyeur 18 introduisant les récipients dans l'enceinte de conditionnement et une série de machines telles qu'un carrousel 19 de nettoyage externe des récipients, un carrousel 20 de stérilisation interne des récipients, un carrousel 21 de vidange et de séchage des récipients, un carrousel 22 de remplissage des récipients, un carrousel 23 de bouchage des récipients, et un convoyeur 24 d'évacuation des récipients remplis, les récipients étant transférés d'une machine à l'autre par des étoiles de transfert 25.

Les différentes machines et les étoiles de transfert sont entraînées par des organes d'entraînement 26 montés sous le plancher. Ces organes d'entraînement comportent de préférence une ligne d'engrenages. A cet effet on peut prévoir une seule ligne d'engrenages tous associés les uns aux autres et entraînés par un seul moteur d'entrainement ou une série de lignes d'engrenages. Dans le cas d'une série de lignes d'engrenages chaque ligne d'engrenages est entraînée de préférence par un moteur électrique et les différentes lignes d'engrenages sont synchronisées en mesurant un décalage de phase sur l'alimentation des moteurs d'entraînement.

En fonctionnement, un flux d'air filtré au degré requis est propulsé verticalement depuis les organes de filtration 17 autour des machines disposées à l'aplomb de ceux-ci comme indiqué par les flèches en trait épais sur la figure 2. En raison de la surpression dans l'enceinte de conditionnement par rapport à l'enceinte de commande, l'air filtré s'écoule par les ouvertures 12 des éléments de parois 11 et pénètre dans l'enceinte de commande 3 où un opérateur assure la commande de la ligne de machine au moyen d'un pupitre 27. L'air de l'enceinte de commande est ensuite recyclé vers l'enceinte de conditionnement par l'extracteur 15 et le conduit de liaison 16. On remarquera à ce propos que l'air pénétrant dans l'enceinte de commande est à un degré d'asepsie moindre que l'air dans l'enceinte de conditionnement en raison du passage de l'air sur les machines mais le degré d'asepsie dans l'enceinte de commande reste néanmoins suffisant pour permettre à l'opérateur d'ouvrir une des portes coulissantes 13 et d'accéder à une machine en cas de besoin. Lors d'une intervention sur les organes d'entraînement un technicien peut accéder directement à ceux-ci du côté des parois 7.

Bien entendu l'invention n'est pas limitée au mode de réalisation décrit et on peut y apporter des variantes de réalisation sans sortir du cadre de l'invention tel que défini par les revendications.

En particulier bien que l'installation de conditionnement aseptique selon l'invention ait été illustrée en relation avec une enceinte de conditionnement en L entourant l'enceinte de commande sur deux côtés, on peut prévoir une enceinte de conditionnement rectiligne, l'enceinte de commande s'étendant alors sur un côté de celle-ci, ou au contraire une enceinte de conditionnement en forme de U, l'enceinte de commande étant disposée de façon centrale ce qui permet de minimiser l'encombrement de l'installation pour une ligne de machines particulièrement longue.

Bien que dans le mode de réalisation illustré l'enceinte de conditionnement 4 comporte un plancher 8 qui est surélevé par rapport au sol de l'enceinte de commande, on peut prévoir dans l'enceinte de commande un plancher se trouvant au même niveau que celui de l'enceinte de conditionnement afin de faciliter le passage d'un opérateur de l'enceinte de commande à l'enceinte de conditionnement. Dans la mesure où la surpression dans l'enceinte de commande est suffisamment forte on peut prévoir des ouvertures dans la partie basse 10 des parois 2 de façon à projeter de l'air filtré sur les organes d'entraînement dans une direction éloignant la pollution.

## Revendications

1. Installation de conditionnement aseptique comprenant d'une part une enceinte de conditionnement (4) renfermant une ligne de machines de conditionnement disposée sur un plancher (8) formant une des parois de l'enceinte de conditionnement (4), un organe de filtration (17) étant relié à l'enceinte de conditionnement (4) pour y créer une surpression, et d'autre part une enceinte de commande (3) ayant une paroi commune (2) avec l'enceinte de conditionnement (4), **caractérisée en ce que** la paroi commune (2) est ajourée pour permettre l'établissement d'un flux d'air filtré depuis l'enceinte de conditionnement (4) vers l'enceinte de commande (3).

2. Installation selon la revendication 1, **caractérisée en ce qu'**elle comporte un circuit de recyclage d'air (15,16) depuis l'enceinte de commande vers l'organe de filtration (17).

3. Installation selon la revendication 1 ou la revendication 2, **caractérisée en ce que** l'enceinte de conditionnement (4) entoure l'enceinte de commande (3) sur au moins deux côtés de celle-ci.

## Claims

1. A sterile packaging installation comprising firstly a packaging chamber (4) containing a line of packaging machines disposed on a floor (8) forming one of the walls of the packaging chamber (4), a filter member (17) being connected to the packaging chamber (4) to raise the pressure therein, and secondly a control chamber (3) having a common wall (2) with the packaging chamber (4), the installation being **characterized in that** the common wall (2) has openings to enable a flow of filtered air to be established from the packaging chamber (4) into the control chamber (3).

2. An installation according to claim 1, **characterized in that** it includes a circuit (15, 16) for recycling air from the control chamber to the filter member (17).

3. An installation according to claim 1 or claim 2, **characterized in that** the packaging chamber (4) surrounds the control chamber (3) on at least two sides thereof.

## Patentansprüche

1. Anlage zum aseptischen Verpacken, umfassend einerseits einen Verpackungsraum (4), der eine Reihe von Verpackungsmaschinen enthält, die auf einem Zwischenboden (8) angeordnet ist, der eine der Wände des Verpackungsraumes (4) bildet, wobei ein Filterelement (17) mit dem Verpackungsraum (4) verbunden ist, um in diesem einen Überdruck zu erzeugen, und andererseits einen Steuerraum (3), der eine mit dem Verpackungsraum (4) gemeinsame Wand (2) hat, **dadurch gekennzeichnet, daß** die gemeinsame Wand (2) durchbrochen ist, um das Erzeugen eines Stromes aus gefilterter Luft von dem Verpackungsraum (4) in Richtung des Steuerraumes (3) zu gestatten.

2. Anlage nach Anspruch 1, **dadurch gekennzeichnet, daß** sie einen Luftrückführungskreislauf (15, 16) von dem Steuerraum in Richtung des Filterelements (17) hat.

3. Anlage nach Anspruch 1 oder Anspruch 2, **dadurch gekennzeichnet, daß** der Verpackungsraum (4) den Steuerraum (3) auf wenigstens zwei seiner Seiten umgibt.
